# EUROPÄISCHE PATENTSCHRIFT

(11) **EP 0 670 082 B1**
(45) Veröffentlichungstag und Bekanntmachung des Hinweises auf die Patenterteilung: **16.07.1997**
(21) Anmeldenummer: 94900138.2
(22) Anmeldetag: 12.11.1993
(51) Int. Cl.: H01R 13/658, H01R 17/12

(54) **KOAXIALER HOCHFREQUENZ-STECKVERBINDER FÜR DEN ANSCHLUSS ZAHLREICHER KOAXIALLEITUNGEN**
COAXIAL HIGH-FREQUENCY PLUG-TYPE CONNECTOR FOR MULTIPLE COAXIAL LINES
CONNECTEUR COAXIAL HAUTE FREQUENCE A FICHES POUR LA CONNEXION D'UNE PLURALITE DE LIGNES COAXIALES

(30) Priorität: 17.11.1992 DE 4238746
(43) Veröffentlichungstag der Anmeldung: 06.09.1995
(73) Patentinhaber: GORE ENTERPRISE HOLDINGS, INC., Newark, DE 19714-9329 (US)
(72) Erfinder: CRAMER, Ralf, D-70190 Stuttgart (DE); EMMERICH, Herbert, D-71334 Waiblingen-Neustadt (DE)
(74) Vertreter: Klunker . Schmitt-Nilson . Hirsch
(86) Internationale Anmeldenummer: EP9303176
(87) Internationale Veröffentlichungsnummer: WO9411926

(56) Entgegenhaltungen:
- EP-A- 0 074 205
- WO-A-90/09686
- DE-A- 2 018 376
- GB-A- 2 255 863
- US-A- 4 571 014
- US-A- 4 720 770

## Beschreibung

Die Erfindung betrifft einen koaxialen Hochfrequenzverbinder für den Anschluß zahlreicher Koaxialleitungen mit den Merkmalen der in den Oberbegriffen der Patentansprüche 1 oder 2 beschriebenen Gattungen.

Koaxiale Steckverbinder für Hochfrequenztechnik sind an sich bekannt. Koaxiale Steckverbinder für den Anschluß zahlreicher Koaxialleitungen werden beispielsweise in der Übertragungstechnik benötigt. Dort werden Signalgeschwindigkeiten für Koaxialleitungen im HF-Bereich mit bis zu 93 Prozent der Lichtgeschwindigkeit erreicht. Darüber hinaus ist eine wesentliche Anforderung, das Übersprechen zwischen benachbarten Leitungen soweit wie irgend möglich zu unterbinden. Bisher wurden bei direkt nebeneinanderliegenden Koaxialleitungen ein unterer Rasterabstand für die einzelnen Leitungen von 2,54 mm bei den Steckverbindungen erreicht. Dabei wurden bisher sämtliche Signalleitungen und die dazugehörigen Masseleitungen rein manuell angeschlossen. Als Anschlußtechnik findet meistens konventionelle Löttechnik Anwendung. Durch die eng nebeneinanderliegenden Signal- und Massedrähte kommt es durch den Lötvorgang leicht zu Kurzschlüssen und damit zu Fehlern im Steckeraufbau. Durch das Trennen von Signal- und Masseleitungen zum Anschließen auf den nebeneinanderliegenden Kontaktstellen wird auch die koaxiale Abschirmungswirkung der Koaxialleitungen gestört bzw. unterbrochen. Das Nebeneinanderauflegen der Signal- bzw. Massedrähte der zahlreichen jeweils nebeneinanderliegenden Koaxialleitungen auf die Kontakatstellen des Steckers führt dann noch zu zusätzlichen Fehlern bei der Kontaktierung, wenn die Signalleitungen und die Masseleitungen nicht voll auf der Kontaktstelle aufliegen, wie dies beispielsweise bei Hochfrequenzkoaxialleitungen immer wieder der Fall ist, deren Signal- und Masseleitungen aus dünnen Drähten oder Litzen bestehen, die federnde Eigenschaften aufsweisen. Derartige Fehlerquellen müssen durch eine entsprechende Kontrolle und durch einen zeitaufwendigen Reparaturvorgang beseitigt werden. Angesichts der heutigen ständig fortschreitenden Miniaturisierung von Bauteilen, wie z.B. von integrierten Schaltkreisen, die eine immer größere Packungsdichte von Funktionen auf dem gleichen Raum beinhalten, entsteht der Zwang, eine immer größere Anzahl von Anschlüssen zur Übermittlung der Signale der Bauteile auf kleinem Raum unterzubringen. Für den geschilderten Fall der Koaxialleitungen bedeutet dies, daß immer mehr Koaxialleitungen auf möglichst kleinem Raum nebeneinander an Stecker herangeführt werden müssen. Die bisherigen Steckeranschlüsse werden mit den Signal- und Masseleitungen der Koaxialleitungen manuell per Löttechnik verbunden und sind deshalb auch nicht so gestaltet, daß ein automatisches und maschinelles Anschließen dieser Leitungen möglich ist.

Aus der Druckschrift DE-OS 2,018,376 ist eine koaxiale Steckverbindung für eine Verteilertafel bekannt. Diese bekannte Steckverbindung weist mehrere nebeneinander liegende Anschlußstellen, in die wahlweise Koaxialstecker einsteckbar sind, auf. Die Außenleiteranschlüsse der Anschlußstellen sind durch Wände der Hohlräume einer auf der Verteilertafel angeordneten gitterförmigen Fassung gebildet, wobei die durch das Gitter gebildeten Hohlräume die Anschlußstellen der Innenleiter umgeben und wenigstens an einer Wandseite elektrisch leitend sind. Diese leitenden Wandseiten sind wenigstens teilweise miteinander und mit einem Bezugspotential verbunden, und in den Hohlräumen und/oder an den Koaxialsteckern sind federnde Kontaktelemente zur Herstellung einer leitenden Verbindung zwischen den Außenleitern der Koaxialstecker und den leitenden Wandseiten vorgesehen.

Der Erfindung liegt die Aufgabe zugrunde, für den Anschluß von mehreren Koaxialleitungen einen für die Massenfertigung geeigneten, einfachen und preiswerten Hochfrequenzsteckverbinder zu schaffen, der insbesondere ein automatisches und maschinelles Anschließen von zahlreichen Koaxialleitungen gleichzeitig gestattet und der das Erreichen engster Rastabstände für den Anschluß der Koaxialleitungen an die Einzelstecker unter Beibehaltung der koaxialen Abschirmwirkung jeder einzelnen Koaxialleitung für die jeweilige Signalleitung ermöglicht.

Diese Aufgabe wird erfindungsgemäß durch die in den kennzeichnenden Teilen der Patentansprüche 1 und 2 angegebenen Merkmale gelöst. Vorteilhafte Weiterbildungen der Erfindungsgegenstände sind in den Merkmalen der Unteransprüche 3 bis 10 gekennzeichnet.

Die Vorteile der Erfindung liegen insbesondere darin, daß ein gemeinsamer Zwischenträger für die Basisgehäuse vorgesehen ist. Die Basisgehäuse dienen zum Anschluß der vorgesehenen Anzahl einzelner Koaxialleitungen an den Hochfrequenzsteckverbinder. In der ersten Ausführungsform bildet der mäanderförmig, zeilenartig fortlaufende und elektrisch leitende Zwischenträger zusammen mit einem ihn umgebenden elektrisch leitenden Gesamtgehäuse jeweils Aussparungen, in die die Basisgehäuse für die einzelnen Koaxialleitungen eingeschoben werden können. Diese Aussparungen sind damit hochfrequenzdicht ausgeführt, d.h. die aus elektrisch isolierendem Material bestehenden Basisgehäuse zur Führung der Signalleitungen sind mit einer kompletten elektrischen Abschirmung für jede einzelne Koaxialleitung umgeben, die einwandfreies koaxiales Verhalten sicherstellt. Die geschilderten Aussparungen können ganz eng unmittelbar nebeneinander angeordnet werden, wenn dies beispielsweise zeilenartig fortlaufend oder in einem zeilenartig fortgeführten Block mit Öffnungen für die Basisgehäuse geschieht; so lassen sich bisher nicht mögliche enge Rastabstände von Signalleitungen der einzelnen Koaxialleitungen erreichen. Die aus dem Stand der Technik bekannten Rastäbstände von 2,54 mm Abstand zwischen zwei Signalleitungen lassen sich mindestens halbieren.

Die aus Litzen oder dünnen Drähten bestehenden Koaxialleitungen, wie sie z.B. bei vieladrigen Rundkabeln Verwendung finden, führten beim Stand der Technik durch ihre Elastizität und durch ihre federnden Eigenschaften häufig zu Positionierfehlern an den Kontaktstellen. Damit ein automatisches und maschinelles Anschließen zahlreicher Koaxialleitungen nebeneinander unter Ausschaltung solcher Positionierfehler möglich wird, sind bei dem Erfindungsgegenstand in den Basisgehäusen jeweils zentrisch angeordnete Durchgangslöcher für die Signalleitungen vorgesehen, wobei jedem Durchgangsloch eine Einlaufphase in Form einer trichterförmigen Erweiterung des Durchgangsloches vorgelagert ist. Durch diese trichterförmige Erweiterung wird eine Zwangsführung der Signaldrähte praktisch immer gewährleistet. Diese Bohrung mit einer trichterförmigen Erweiterung ermöglicht es auch, federnde oder leicht elastische Signalleitungen an der Anschlußstelle richtig zu positionieren, wenn sie maschinell in die Einlaufphase eingeschoben werden. Bei der automatischen Verarbeitung mittels eines Handhabungsgerätes erfolgt durch diese trichterförmige Erweiterung ein passiver Toleranzausgleich, der wiederum auch Positionierungsungenauigkeiten noch ausgleichen kann.

Die Mehrfachkoaxialsteckverbinder sind auch mit Merkmalen ausgestattet, um die zusammengefaßten Masseabschirmleitungen oder evtl. Beidrähte ebenfalls automatisiert und maschinell für jede der nebeneinanderliegenden Koaxialleitungen gleichzeitig anschließen zu können. Hierzu ist der koaxiale Hochfrequenzsteckverbinder für jeden einzelnen Massekontakt der zahlreichen Koaxialleitungen mit je einer verbiegbaren Lasche am Gesamtgehäuse pro Masseleitung ausgestattet. Die entsprechend gebogenen und zugeführten einzelnen Masseleitungen der zahlreichen Koaxialleitungen legen sich beim Einschieben der bereits mit dem Signalkontakt verbundenen Basisgehäuse automatisch auf die entsprechend ausgebildete Lasche der Gesamtgehäusewand. Da die zugeführten einzelnen Koaxialleitungen dem koaxialen Hochfrequenzsteckverbinder mit einer entsprechenden hier nicht näher dargestellten Vorrichtung starr in dem vorgesehenen Rastabstand zugeführt werden, legen sich die vorgebogenen Masseleitungen der einzelnen Koaxialleitungen exakt auf die entsprechend vorgebogenen Laschon der Gesamtgehäusewand und lassen sich nun durch geeignete Lötvorrichtungen elektrisch miteinander verbinden. Insbesondere die kombinatorische Zusammenfassung und Verbindung der geschilderten Merkmale, nämlich des gemeinsamen Zwischenträgers, des Vorsehens eines Basisgehäuses für jede einzelne Koaxialleitung, die Schirmwirkung für Hochfrequenz der Aussparungen bzw. Öffnungen auf dem Zwischenträger für die Basisgehäuse und die automatisierten Anschlußmöglichkeiten für die Signalleitungen und die Masseleitungen der nebeneinander angeordneten Koaxialleitungen ermöglichen erst die Lösungen der gestellten Aufgaben für den erfindungsgemäßen Koaxialhochfrequenzsteckverbinder.

Nachstehend wird die Erfindung anhand von Ausführungsbeispielen und von Zeichnungen näher erläutert.

Es zeigen:
- Figur 1: Ein erstes Ausführungsbeispiel des koaxialen Hochfrequenzsteckverbinders mit mäanderförmig gestaltetem Zwichenträger in Schnittdarstellung,
- Figur 2: der Zwischenträger nach Figur 1 allein gestellt in Schnittdarstellung,
- Figur 3, 4, 5 und 6: den Aufbau und den Anschlußvorgang in vier Schritten für die erfindungs-gemäßen Koaxialhochfrequenzsteckverbinder mit einem ersten Basisgehäuse, das eine Einlaufphase für die Signalleitung besitzt, jeweils in Schnittdarstellung, Fig. 3: Phase I, Fig. 4: Phase II, Fig. 5: Phase III, Fig. 6: Phase IV
- Figur 7: ein zweites Ausführungsbeispiel des erfindungsgemäßen Koaxialhochfrequenzsteckverbinders in Schnittdarstellung mit einem Zwischenträger als geschlossener zeilenartig fortgeführtem Block,
- Figur 8, 9 und 10: ein zweites Basisgehäuse für den Koaxialhochfrequenzsteckverbinder mit einer hohlen Isolierstoffhülse und dem dazugehörigen Anschlußvorgang in drei Schritten. Fig. 8: Phase I, Fig. 9: Phase II, Fig. 10: Phase III

In Figur 1 ist in Schnittdarstellung ein erstes Ausführungsbeispiel des koaxialen Hochfrequenzsteckverbinders dargestellt. Der Hochfrequenzsteckverbinder besteht aus einem Gesamtgehäuse 1, das die ersten Basisgehäuse 2 für, die koaxialen Hochfrequenzsleitungen umschließt. Von den koaxialen Hochfrequenzsleitungen ist in Figur 1 lediglich eine Signalleitung 3 im Schnitt zu erkennen, die mit einem Signalkontakt 4 in dem ersten Basisgehäuse verbunden ist. Die ersten Basisgehäuse 2 sind aus elektrisch isolierendem Material, beispielsweise einem Kunststoff oder jedem anderen geeigneten Material hergestellt. Der Signalkontakt 4 für die Signalleitung 3 der Koaxialleitung 11 ist dabei zentrisch in dem ersten Basisgehäuse angeordnet. Der in Figur 1 dargestellte Koaxialhochfrequenzsteckverbinder enthält dort fünf Basisgehäuse für jeweils fünf einzelne Koaxialleitungen 11. Je nach den konstruktiven Anforderungen läßt sich der Hochfrequenzsteckverbinder um beliebig viele weitere Einzelleitungen und damit Basisgehäuse erweitern.

Die ersten Basisgehäuse 2 sind mittels einem gemeinsamen ersten Zwischenträger 5 in dem elektrisch leitenden Gesamtgehäuse 1 gelagert. Der ebenfalls aus einem elektrisch leitendem Material, beispielsweise einem Metall oder jedem anderen elektrischen Material, das elektrische Schirmeigenschaften hat, hergestellte erste Zwischenträger ist dabei meanderförmig und zeilenartig fortlaufend ausgebildet, siehe dazu Figur 2. Die Mäanderform des ersten Zwischenträgers 5 ist derart gebogen, daß jeweils Aussparungen in einer Form gebildet werden, daß die ersten Basisgehäuse 2 jeweils dort gelagert werden können. Die von dem mäanderförmigen ersten Zwischenträger gebildeten Aussparungen 6 liegen parallel nebeneinander. Die Lagerung der ersten Basisgehäuse 2 in dem ersten Zwischenträger 5 erfolgt also einerseits in den Aussparungen 6, die jeweils drei Seiten des Basisgehäuses abdeckten und mit der vierten Seite durch die jeweiligen Innenseiten des Gesamtgehäuses 1. Da der erste Zwischenträger und das Gesamtgehäuse aus elektrisch leitenden Material hergestellt sind und elektrisch miteinander in Kontakt stehen, ergibt sich, daß die Aussparungen 6 auf allen vier Seiten hochfrequenzmäßig geschirmt sind. Die ersten Basisgehäuse 2 sind dabei so ausgebildet, daß sie in den von dem mäanderförmigen Zwischenträger gebildeten Aussparungen und der jeweiligen Gesamtgehäusewand verschiebbar gelagert sind.

In der Figur 1 sind fünf erste Basisgehäuse dargestellt. Es können jedoch je nach den konstruktiven Anforderungen beliebig viele weitere Koaxialleitungen bzw. erste Basisgehäuse in den zeilenartig fortlaufenden und mäanderförmigen ersten Zwischenträger angeordnet werden. Derartige koaxiale Hochfrequenzsteckverbinder für zahlreiche einzelne Koaxialleitungen sind beispielsweise durch die Miniaturisierung der Einbauteile, wie der IC's, und der dadurch stark vermehrt zu übertragenden Signale erforderlich. Die zahlreichen einzelnen Koaxialleitungen werden dabei zu vieladrigen Rundkabeln gefaßt, so daß dann entsprechende Stecker erforderlich sind, wobei der manuelle Anschluß der Leitungen sehr zeitaufwendig und teuer ist. Das elektrisch leitend ausgebildete Gesamtgehäuse 1 dient gleichzeitig als gemeinsame Masse für alle Massekontakte 7 der anzuschließenden zahlreichen Koaxialleitungen. Zu diesem Zweck ist das Gesamtgehäuse 1 für die Gesamtzahl der anzuschließenden einzelnen Koaxialleitungen über je einen Massekontakt 7 mit den jeweiligen Masseleitungen 8 der einzelnen Koaxialleitungen 11 elektrisch verbunden. Die Massekontakte 7 des Gesamtgehäuses bestehen aus verbiegbaren Laschen, siehe dazu die Figuren 3 bis 6. Diese Massekontakte 7 in Form verbiegbarer Laschen können beispielsweise direkt durch Ausstanzen aus der Gesamtgehäusewand 1 gewonnen werden.

Aus Figur 7 ist ein zweites Ausführungsbeispiel für einen gemeinsamen zweiten Zwischenträger 9 für zweite Basisgehäuse 20 des koaxialen Steckverbinders ersichtlich. Auch hier ist ein elektrisch leitendes Gesamtgehäuse 1 vorgesehen, daß den zweiten Zwischenträger 9 umgibt. Der zweite Zwischenträger 9 selbst wurde jedoch ebenfalls aus leitendem Material gebildet. Der zweite Zwischenträger 9 ist als geschlossener zeilenartig fortgeführter Block mit parallel nebeneinanderliegenden Öffnungen 10 ausgestattet. Die Öffnungen 10 sind in Form und Größe dem zweiten Basisgehäuse 20 nachgebildet, so daß auch hier die zweiten Basisgehäuse 20 verschiebbar in dem geschlossenen zeilenartig fortgeführten Block gelagert sind. Die Öffnungen 10 sind wiederum parallel nebeneinanderliegend ausgebildet, so daß sämtliche zweite Basisgehäuse 20 gleichzeitig automatisch und mechanisch in den zweiten Zwischenträger 9 eingeführt werden können. Die später noch näher beschriebenen zweiten Basisgehäuse 20 verfügen wiederum über einen zentrisch angeordneten Signalkontakt 4.. Die zweiten Basisgehäuse 20 sind aus geeignetem elektrisch isolierenden Material gefertigt und der zweite Zwischenträger 9 verfügt für die Gesamtzahl der anzuschließenden Koaxialleitungen über je einen Massekontakt 7 in Form von verbiegbaren Laschen. Diese Laschen können direkt aus der Zwischenträgerwand 9 ausgestanzt sein.

Bei der ersten Ausführungsform nach Figur 1 wie auch bei der zweiten Ausführungsform nach Figur 7 des koaxialen Hochfrequenzsteckverbinders sind die in Form einer Lasche ausgebildeten Massekontakte 7 aus der Gehäusewand bzw. der Wand des zweiten Zwischenträgers 9 jeweils um 90° aufgebogen. Mit einem entsprechenden 90°-Abbiegewinkel sind die Masseleitungen 8 der einzelnen Koaxialleitungen von diesen aufgebogen. Sämtliche Masseleitungen 8 der einzelnen Koaxialleitungen 11 der in den ersten und zweiten Zwischenträger 5 und 9 eingeführten und mit dem Signalkontakt 4 verbundenen ersten und zweiten Basisgehäuse 2 und 20 liegen nach dem Einschub der ersten bzw. zweiten Zwischenträger 5 bzw. 9 in das Gesamtgehäuse 1 parallel an den als Laschen ausgebildeten Massekontakten 7 des Gesamtgehäuses 1 bzw. den Zwischenträgern 9.

Nachfolgend sollen nun ein erstes und ein zweites Ausführungsbeispiel eines ersten und zweiten Basisgehäuses 2 und 20 und das damit verbundene Anschließen der einzelnen Koaxialleitungen an den erfindungsgemäßen koaxialen Hochfrequenzsteckverbinder erläutert werden.

Die zahlreichen einzelnen Koaxialleitungen 11 werden in hier nicht dargestellter Weise beispielsweise von einem Werkstückträger in dem für den Stecker erforderlichen Rastabstand gleichzeitig bereitgestellt. Die einzelnen Koaxialleitungen sind dabei in dem Werkstückträger starr fixiert. Dies ermöglicht auch eine Zuführung sowohl der Signalleitungen wie auch der Masseleitungen der einzelnen Koaxialleitungen in einem ganz bestimmten Winkel an die Basisgehäuse 2 und 20 des koaxialen Hochfrequenzsteckverbinders. Die erste Ausführungsform des Basisgehäuses 2 ist in den Figuren 3, 4, 5 und 6 dargestellt. Der Deutlichkeit halber ist nur eine einzelne Koaxialleitung 11 dargestellt. In Wirklichkeit erfolgt die Montage für die zahlreichen nebeneinander zeilenartig angeordneten Koaxialleitungen in die Basisgehäuse 2 gleichzeitig.

Die Koaxialleitungen 11 sind neben der Bereitstellung im Rastabstand nebeneinander noch dadurch vorbereitet, daß die Signalleitung 3 in der für den Signalkontakt 4 des ersten Basisgehäuses 2 erforderlichen Länge abisoliert ist. Des weiteren sind auch die Masseleitungen 8 der Koaxialleitungen 11 bereits vormontiert. Diese Masseleitungen können aus den Abschirmungen 19 der Koaxialleitungen zusammengedreht sein. Bei der Verwendung von Koaxialleitungen mit einem oder zwei Massebeidrähten, wobei diese Massebeidrähte über die gesamte Länge des Koaxialleitungen mit dem Abschirmgeflecht verbunden sind, werden diese Massebeidrähte entsprechend abgeschnitten und in einem Winkel von 90° zur Signalleitung 3 abgebogen. Bei Verwendung von zwei Massebeidrähten genügt es, einen Massebeidraht abzuschneiden, und nur den anderen zum Anschluß der Masse der Koaxialleitung an dem koaxialen Hochfrequenzsteckverbinder zu verwenden. Das Dielektrikum zwischen den Signalleitungen und den Masseleitungen der Koaxialleitung, beispielsweise in Form einer Kunststoffisolierung 14, steht dabei soweit über die von der Koaxialleitungen 11 abgebogenen Masseleitungen 8 hinaus, wie die Tiefe einer am ersten Basisgehäuse 2 vorgesehene Einlaufphase 12 ausgebildet ist. Diese Einlaufphase 12 ist eine trichterförmige Erweiterung des Durchgangsloches 13 des ersten Basisgehäuses 2. Diese trichterförmigen Erweiterungen bei allen ersten Basisgehäusen 2 sind den Durchgangslöchern 13 derart vorgelagert, daß alle Signalleitungen 3 der Koaxialleitungen 11 beim Heranführen an die ersten Basisgehäuse 2, als erstes auf die trichterförmige Erweiterung der Einlaufphase 12 treffen. Dadurch wird es möglich auch dünne Drähte als Signalleitungen 3 zu verwenden, die an sich federn bzw. auch durch die Isolierstoffe des Dielektrikums leicht verbogen werden.

Durch die Einführung des Kombinationsmerkmals der Einlaufphase in Form einer trichterförmigen Erweiterung werden bei dem Anschließen, d.h. der Zuführung der Signalleitungen 11 in das erste Basisgehäuse 2, sämtliche auch leicht räumlich versetzte Signaldrähte in den Toleranzbereich der Einlaufphase 12 gebracht und dadurch die Signalleitungen 3 sicher in die Durchgangslöcher 13 der ersten Basisgehäuses 2 eingeführt, so daß dann eine Kontaktierung der Signalleitungen 3 mit den Signalkontakten 4 der ersten Basisgehäuse 2 erfolgen kann, siehe dazu Figur 4. Die über die abgebogenen Masseleitungen 8 der Koaxialleitungen hinausstehende Kunststoffisolierung 14, die elastisch ausgebildet ist, z.B. als Kunststoff, wird beim Einführen der Koaxialleitung 11 in das erste Basisgehäuse 2 in die trichterförmige Erweiterung der Einlaufphase 12 gepreßt. Dadurch wird die elastische Isolierung 14 entsprechend der Form der trichterförmigen Erweiterung der Einlaufphase 12 verformt und liegt unter Druck und dicht an den Wänden dieser trichterförmigen Erweiterung an. Jetzt werden also der Mittelleiter bzw, die Signalleitungen 3 der Koaxialleitungen 11 mit den Signalkontakten 4 der ersten Basisgehäuses 2 elektrisch verbunden. Dabei kann jedes dafür geeignete Verfahren aus dem Stand der Technik in Anwendung kommen.

Nach dem Anschluß der Signalleitungen 3 mit den Signalkontakten 4 werden die ersten Basisgehäuse 2 alle gleichzeitig automatisch und maschinell in das Gesamtgehäuse 1 eingeschoben, siehe dazu Figur 5. Wenn die Basisgehäuse ganz in das Gesamtgehäuse 1 eingeschoben sind, so liegen die um 90° von den Koaxialleitungen 11 abgebogenen Masseleitungen 8 und die ebenfalls um 90° vom Gesamtgehäuse 1 abgebogenen Massekontakte 7 des Gesamtgehäuses planparallel aufeinander. Jetzt werden die Massekontakte 7 des Gesamtgehäuses 1 und die Masseleitungen 8 die Koaxialleitungen 11 elektrisch in geeigneter Weise durch Löten, Schweißen oder in jeder anderen geeigneten Form verbunden.

Nun werden in einem vierten Schritt die elektrisch verbundenen Massekontakte des Gesamtgehäuses und die Masseleitungen der Koaxialleitungen 11 maschinell wieder in die Ebene des Gesamtgehäusewand zurückgebogen. Der erfindungsgemäße koaxiale Hochfrequenzsteckverbinder ist damit fertiggestellt. Der fertiggestellte Hochfrequenzsteckverbinder kann wahlweise mit einem Buchsenstecker verbunden werden, wie es in den Figuren 3 bis 6, insbesondere aber in Figur 6 selbst, dargestellt ist. Der Buchsenstecker 15 hat wiederum Signalkontakte 16 und Massekontakte 17. Selbstverständlich kann der erfindungsgemäße koaxiale Hochfrequenzsteckverbinder auch mit einem entsprechenden Stiftstecker verbunden werden, der jedoch hier nicht dargestellt ist. Der Masseabgriff der Massebeidrähte bzw. Masseleitungen aller einzelnen Koaxialleitungen erfolgt dabei über das Gesamtgehäuse 1.

Ein weiteres Ausführungsbeispiel des Basisgehäuses in zweiter Ausführungsform ist aus den Figuren 8, 9 und 10 ersichtlich. Auch hier werden die einzelnen Koaxialleitungen 11 wiederum in dem für den koaxialen Hochfrequenzsteckverbinder erforderlichen Rastabstand zwangsgeführt beispielsweise auf einem nichtdargestellten Werkstückträger dem Steckverbinder gegenüber in Position gebracht. Der Übersichtlichkeit halber ist hier nur eine Koaxialleitung 11 und nur ein zweites Basisgehäuse 20 dargestellt. Bei dem tatsächlichen Anschließen werden wieder in alle einzelnen zweiten Basisgehäuse 20 die entsprechend gegenüberliegenden Koaxialleitungen 11 gleichzeitig eingeführt. Die einzelnen Koaxialleitungen 11 verfügen wiederum über in dem Winkel von 90° zur Länge der Koaxialleitungen abgebogene Masseleitungen, die beispielsweise aus den zusammengedrehten Abschirmungen der Koaxialleitungen oder aus den entsprechend abgebogenen Massebeidrähten der Koaxialleitungen bestehen. Die Mittelleiter bzw. die Signalleitungen 3 der Koaxialleitungen 11 sind in einer den dortigen Verhältnissen des Gesamtgehäuses 1 entsprechenden Länge abisoliert. Das zweite Basisgehäuse 20 ist dabei teilweise in den zweiten Zwischenträger 9 eingeschoben. Das zweite Basisgehäuse 20 besteht aus einer hohlen Isolierstoffhülse, in der wiederum zentrisch der Signalkontakt 4 angeordnet ist. Das Basisgehäuse 20 ist dabei wiederum in dem Zwischenträger 9 verschiebbar. Auch der in dem zweiten Basisgehäuse 20 zentrisch gelagerte Signalkontakt 4 ist in dem zweiten Basisgehäuse 2 verschiebbar gelagert.

Der Anschluß der einzelnen Koaxialleitungen 11 an den koaxialen Hochfrequenzsteckverbindeᵣ wird nachstehend beschrieben. Die Signalleitungen 3 der Koaxialleitungen 11 werden den Signalkontakten 4 der zweiten Basisgehäuse 20 gegenüber positioniert Durch geeignete Formung der Spitze 18 der Signalkontakte 4., beispielsweise auch durch eine trichterförmige Formgebung, wird sichergestellt, daß die Signalleitungen 3 in den Signalkontakten 4 zu liegen kommen. Nun werden die Signalleitungen 3 und die Signalkontakte 4 elektrisch verbunden, was beispielsweise durch Anlöten oder in jeder anderen geeigneten Form geschehen kann, die eine einwandfreie elektrische Verbindung gewährleistet. In einem nächsten Schritt werden sowohl die Signalkontakte 4 wie auch die Basisgehäuse 20 in den Zwischenträger 9 ganz eingeschoben. Nachdem dies geschehen ist, liegen sich die um 90 Grad abgebogenen Masseleitungen 8 der Koaxialleitungen 11 und die wiederum ebenfalls um 90 Grad abgebogenen Laschen bzw. Massekontakte 7 des Gesamtgehäuses planparallel aneinander. Nunmehr werden die Massekontakte 7 des Gesamtgehäuses 1 und die Masseleitungen 8 der Koaxialleitungen 11 miteinander elektrisch verbunden, was wieder durch Schweißen oder jede andere geeignete elektrische Verbindung erfolgen kann. Damit ist wiederum ein gemeinsamer Masseabgriff aller Masseleitungen der Koaxialleitungen über das Gesamtgehäuse 1 möglich. Unmittelbar anschließend werden die Masselaschen derart umgebogen, daß sie wieder in der Ebene des Gesamtgehäuses 1 liegen.

Die Gesamtzahl von Koaxialleitungen 11, die in einem Gesamtgehäuse 1 an den erfindungsgemäßen koaxialen Hochfrequenzsteckverbinder angeschlossen sind, läßt sich noch dadurch erhöhen, daß mehrere Gesamtgehäuse 1 übereinander und/oder auch nebeneinander zu noch größeren Anschlußsteckverbindungen zusammenmontiert sind.

### Bezugszeichenliste

- 1: Gesamtgehäuse
- 2: erstes Basisgehäuse
- 3: Signalleitungen
- 4: Signalkontakte
- 5: erster Zwischenträger
- 6: Aussparungen
- 7: Massekontakte des Gesamtgehäuses
- 8: Masseleitungen der Koaxialleitungen
- 9: zweiter Zwischenträger
- 10: Öffnungen
- 11: Koaxialleitungen
- 12: Einlaufphase
- 13: Durchgangsloch
- 14: Elastische Isolierungen
- 15: Buchsenstecker
- 16: Signalkontakte des Buchsensteckers
- 17: Massekontakte des Buchsensteckers
- 18: Spitze des Signalkontaktes
- 19: Abschirmung
- 20: zweites Basisgehäuse

## Patentansprüche

1. Koaxialer Hochfrequenzsteckverbinder mit zahlreichen Koaxialleitungen (11),
a) bei dem die Steckeranschlüsse der Koaxialleitungen (11) unmittelbar benachbart in einer Reihe angeordnet sind und von einem gemeinsamen Gehäuse umschlossen werden,
b) wobei die elektrischen Kontakte der Signal- und Masseleitungen für die einzelnen Koaxialleitungen (11) direkt nebeneinander zu liegen kommen und die Signalkontakte (4) gegeneinander elektrisch isoliert sind,
c) wobei ein aus elektrisch leitendem Material hergestellter gemeinsamer erster Zwischenträger (5) für Basisgehäuse (2, 20) zum Anschluß zahlreicher einzelner Koaxialleitungen (11) vorgesehen ist, und
d) wobei die Basisgehäuse (2, 20) einen in ihnen zentrisch angeordneten Signalkontakt (4) besitzen, und daß sie aus elektrisch isolierendem Material bestehen,
**dadurch gekennzeichnet**,
e) daß der erste Zwischenträger (5) von einem elektrisch leitenden Gesamtgehäuse (1) umgeben ist,
f) daß der erste Zwischenträger mäanderförmig und zeilenartig fortlaufend ausgebildet ist,
g) daß die Basisgehäuse (2, 20) zum Anschluß der einzelnen Koaxialleitungen (11) einerseits zwischen den von dem mäanderförmigen ersten Zwischenträger (5) gebildeten parallel nebeneinander liegenden Aussparungen (6) und andererseits je einer Gesamtgehäusewand angeordnet sind,
h) daß die Basisgehäuse (2, 20) verschiebbar in den Aussparungen (6) des ersten Zwischenträgers (5) und der Gesamtgehäusewand gelagert sind,
i) daß das Gesamtgehäuse (1) für die Gesamtzahl der anzuschließenden einzelnen Koaxialleitungen (11) über je einen Massekontakt (7) in Form verbiegbarer an der Gesamtgehäusewand angeordneter Laschen verfügt, und
j) daß sowohl die Masseleitungen (8) der Koaxialleitungen (11) als auch die Massekontakte (7) des Gesamtgehäuses (1) zu deren elektrischer Verbindung winkelig abgebogen sind.

2. Koaxialer Hochfrequenzsteckverbinder mit zahlreichen Koaxialleitungen (11),
a) bei dem die Steckeranschlüsse der Koaxialleitungen (11) unmittelbar benachbart in einer Reihe angeordnet sind und von einem gemeinsamen Gehäuse umschlossen werden,
b) wobei die elektrischen Kontakte der Signal- und Masseleitungen für die einzelnen Koaxialleitungen (11) direkt nebeneinander zu liegen kommen und diese Signalkontakte (4) gegeneinander elektrisch isoliert sind,
c) wobei ein aus elektrisch leitendem Material hergestellter gemeinsamer zweiter Zwischenträger (9) für Basisgehäuse (2, 20) zum Anschluß zahlreicher einzelner Koaxialleitungen (11) vorgesehen ist,
d) wobei der zweite Zwischenträger (9) als geschlossener zeilenartig fortgeführter Block mit parallel nebeneinander liegenden Öffnungen (10) ausgestattet ist,
e) wobei die Basisgehäuse (2, 20) zum Anschluß der einzelnen Koaxialleitungen (11) in diesen Öffnungen angeordnet sind,
f) wobei die Basisgehäuse (2, 20) verschiebbar in den Öffnungen (10) des zweiten Zwischenträgers (9) gelagert sind, und
g) wobei die Basisgehäuse (2, 20) jeweils einen in ihnen zentrisch angeordneten Signalkontakt (4) besitzen aus elektrisch isolierendem Material bestehen,
**dadurch gekennzeichnet**,
h) daß der zweite Zwischenträger (9) von einem elektrisch leitenden Gesamtgehäuse (1) umgeben ist,
i) daß der zweite Zwischenträger (9) für die Gesamtzahl der anzuschließenden einzelnen Koaxialleitungen (11) über je einen Massekontakt in Form verbiegbarer an der Zwischenträgerwand angeordneter Laschen verfügt, und
j) daß sowohl die Masseleitungen (8) der Koaxialleitungen (11) als auch die Massekontakte (7) des zweiten Zwischenträgers (9) zu deren elektrischer Verbindung winkelig abgebogen sind.

3. Koaxialer Hochfrequenzsteckverbinder nach Anspruch 1 oder 2, **dadurch gekennzeichnet**, daß sämtliche Masseleitungen (8) der Koaxialleitungen (11) der in den ersten bzw. zweiten Zwischenträger (5 bzw. 9) eingeführten und mit den Signalkontakten (4) verbundenen Basisgehäusen (2, 20) nach Einschub des ersten bzw. zweiten Zwischenträgers (5 bzw. 9) in das Gesamtgehäuse (1) parallel an den Massekontakten (7) des Gesamtgehäuses (1) anliegen.

4. Koaxialer Hochfrequenzsteckverbinder nach einem oder mehreren der Ansprüche 1 oder 2 und 3, **dadurch gekennzeichnet**,
a) daß ein erstes Basisgehäuse (2) ein zentrisch angeordnetes Durchgangsloch (13) für die Signalleitung (3) der Koaxialleitungen (11) besitzt, und
b) daß dem Durchgangsloch (13) eine zur Zuführungsrichtung der Koaxialleitungen hin geöffnete Einlaufphase (12) in Form einer trichterförmigen Erweiterung des Durchgangsloches (13) für die Signalleitung (3) vorgelagert ist.

5. Koaxialer Hochfrequenzsteckverbinder nach einem oder mehreren der Ansprüche 1 oder 2, 3 und 4, **dadurch gekennzeichnet**, daß die Isolierung (14) der Signalleitung (3) zum Zeitpunkt der Befestigung der Signalleitung (3) an dem Signalkontakt (4) in die Einlaufphase (12) des Basisgehäuses (2) eingeführt ist und dort mit Druck aufliegt.

6. Koaxialer Hochfrequenzsteckverbinder nach einem oder mehreren der Ansprüche 1 oder 2, 3, **dadurch gekennzeichnet**, daß ein zweites Basisgehäuse (20) aus einer hohlen Isolierstoffhülse besteht, in der der zentrisch liegende Signalkontakt (4) angeordnet ist.

7. Koaxialer Hochfrequenzsteckverbinder nach einem oder mehreren der Ansprüche 1 oder 2, 3 und 6, **dadurch gekennzeichnet**, daß der zentrisch liegende Signalkontakt (4) in der Isolierstoffhülse verschiebbar gelagert ist.

8. Koaxialer Hochfrequenzsteckverbinder nach einem oder mehreren der Ansprüche 1 oder 2 oder 3 bis 7, **dadurch gekennzeichnet**, daß der Abbiegewinkel der Masseleitungen (8) von den Koaxialleitungen (11) und der Massekontakte (7) in Form der Laschen von der Gesamtgehäusewand bzw. der Wand des zweiten Zwischenträgers (9) jeweils 90° beträgt.

9. Koaxialer Hochfrequenzsteckverbinder nach einem oder mehreren der Ansprüche 1 oder 2 oder 3 bis 8, **dadurch gekennzeichnet**, daß mehrere Gesamtgehäuse (1) übereinander und/oder nebeneinander zu einer Anschlußsteckverbindung zusammenmontiert sind.

10. Koaxialer Hochfrequenzsteckverbinder nach einem oder mehreren der Ansprüche 1, 2, 3 oder 8, **dadurch gekennzeichnet**, daß die Laschen als Teil der Gesamtgehäusewand bzw. der Wand des zweiten Zwischenträgers (9) ausgebildet sind.

## Claims

1. A coaxial high-frequency plug-type connector comprising multiple coaxial lines (11),
a) in which the connector terminals of the coaxial lines (11) are disposed directly adjacent each other in a row and are enclosed by a common housing,
b) with the electrical contacts of the signal and ground lines for the individual coaxial lines (11) coming to lie directly adjacent each other and the signal contacts (4) being electrically isolated from each other,
c) with a common first intermediate support (5) made of electrically conductive material being provided for base housings (2, 20) for terminating multiple individual coaxial lines (11), and
d) with the base housings (2, 20) having a signal contact (4) disposed centrally therein, and consisting of electrically insulating material,
characterized in
e) that the first intermediate support (5) is enclosed by an electrically conductive overall housing (1),
f) that the first intermediate support is in the form of a meandering continuous line,
g) that the base housings (2, 20) for termination of the individual coaxial lines (11) are disposed on the one hand between recesses (6), constituted by the meandering first intermediate support (5) and disposed parallel beside each other, and an overall housing wall each on the other hand,
h) that the base housings (2, 20) are slidably supported in the recesses (6) of the first intermediate support (5) and the overall housing wall,
i) that the overall housing (1) has, for the total number of the individual coaxial lines (11) to be terminated, one ground contact (7) each which are provided in the form of bendable lugs disposed on the overall housing wall, and in
j) that both the ground lines (8) of the coaxial lines (11) and the ground contacts (7) of the overall housing (1) are bent off at an angle for electrical connection thereof.

2. A coaxial high-frequency plug-type connector comprising multiple coaxial lines (11),
a) in which the connector terminals of the coaxial lines (11) are disposed directly adjacent each other in a row and are enclosed by a common housing,
b) with the electrical contacts of the signal and ground lines for the individual coaxial lines (11) coming to lie directly adjacent each other and the signal contacts (4) being electrically isolated from each other,
c) with a common second intermediate support (9) made of electrically conductive material being provided for base housings (2, 20) for terminating multiple individual coaxial lines (11),
d) with the second intermediate support (9) being provided in the form of a closed block extending in the form of a continuous line and having openings (10) arranged beside each other in parallel manner,
e) with the base housings (2, 20) for terminating the individual coaxial lines (11) being disposed in these openings,
f) with the base housings (2, 20) being slidably supported in the openings (10) of the second intermediate support (9), and
g) with the base housings (2, 20) each having a signal contact (4) disposed centrally therein, and consisting of electrically insulating material,
characterized in
h) that the second intermediate support (9) is enclosed by an electrically conductive overall housing (1),
i) that the second intermediate support (9) has, for the total number of the individual coaxial lines (11) to be terminated, one ground contact (7) each which are provided in the form of bendable lugs disposed on the intermediate support wall, and in
j) that both the ground lines (8) of the coaxial lines (11) and the ground contacts (7) of the second intermediate support (9) are bent off at an angle for electrical connection thereof.

3. A coaxial high-frequency plug-type connector according to claim 1 or 2,
characterized in that all ground lines (8) of the coaxial lines (11) of the base housings (2, 20) introduced into the first or second intermediate support (5 or 9, respectively) and connected to the signal contacts (4), upon introduction of the first or second intermediate support (5 or 9, respectively) into the overall housing (1), abut the ground contacts (7) of the overall housing (1) in parallel manner.

4. A coaxial high-frequency plug-type connector according to one or several of claims 1 or 2 and 3, characterized in
a) that a first base housing (2) has a centrally disposed through-hole (13) for the signal line (3) of the coaxial lines (11), and in
b) that in front of the through-hole (13), there is provided an introduction taper (12) in the form of a funnel-shaped expansion of the through hole (13) for the signal line (3), said introduction taper opening in the feed direction of the coaxial lines.

5. A coaxial high-frequency plug-type connector according to one or several of the claims 1 or 2, 3 and 4,
characterized in that the insulation (14) of the signal line (3), at the time of attachment of the signal line (3) to the signal contact (4), is introduced into the introduction taper (12) of the base housing (2) and abuts there under pressure.

6. A coaxial high-frequency plug-type connector according to one or several of the claims 1 or 2, 3,
characterized in that a second base housing (20) consists of a hollow insulating material sleeve in which the centrally disposed signal contact (4) is arranged.

7. A coaxial high-frequency plug-type connector according to one or several of the claims 1 or 2, or 3 to 6,
characterized in that the centrally disposed signal contact (4) is slidably supported in the insulating material sleeve.

8. A coaxial high-frequency plug-type connector according to one or several of the claims 1 or 2 or 3 to 7,
characterized in that the bending angle of the ground lines (8) from the coaxial lines (11) and of the ground contacts (7) in the form of lugs from the overall housing wall or wall of the second intermediate support (9), respectively, is 90° each.

9. A coaxial high-frequency plug-type connector according to one or several of the claims 1 or 2 or 3 to 8,
characterized in that a plurality of overall housings (1) are mounted together on top of each other and/or adjacent each other so as to form a termination connection.

10. A coaxial high-frequency plug-type connector according to one or several of the claims 1, 2, 3, or 8,
characterized in that the lugs are formed as part of the overall housing wall or the wall of the second intermediate support (9), respectively.

## Revendications

1. Connecteur coaxial à fiches haute fréquence pour une pluralité de lignes coaxiales (11),
a) dans lequel les connexions des lignes coaxiales (11) sont disposées directement adjacentes dans une rangée et sont entourées par un boîtier commun,
b) les contacts électriques des conducteurs de signaux et de masse des différentes lignes coaxiales (11) étant disposés les uns à côté des autres et les contacts de signaux (4) sont mutuellement isolés électriquement,
c) un premier support intermédiaire commun (5) pour les boîtiers de base (2, 20), réalisé en un matériau électriquement conducteur, étant prévu pour une connexion de nombreuses lignes coaxiales (11) et
d) les boîtiers de base (2, 20) contenant un contact de signaux (4) disposé de façon centrée et ils sont constitués d'un matériau électriquement isolant,
connecteur caractérisé en ce que :
e) le premier support intermédiaire (5) est entouré par un boîtier général (1) électriquement conducteur,
f) le premier support intermédiaire est agencé avec une forme de méandres et avec une structure créatrice de rangées,
g) les boîtiers de base (2, 20) sont disposés en vue de la connexion des différentes lignes coaxiales (11), d'une part dans les évidements (6) créés par le premier support intermédiaire en forme de méandres et situés parallèlement les uns à côté des autres et d'autre part respectivement contre une paroi du boîtier général,
h) les boîtiers de base (2, 20) sont montés avec possibilité de translation dans les évidements (6) du premier support intermédiaire (5) et contre la paroi du boîtier général,
i) le boîtier général (1) comporte, pour le nombre total de lignes coaxiales individuelles à connecter (11), des contacts de masse respectifs (7) se présentant sous la forme de pattes pliables solidaires de la paroi du boîtier général, et
j) aussi bien les conducteurs de masse (8) des lignes coaxiales (11) que les contacts de masse (7) du boîtier général (1) sont pliés d'un certain angle pour établir leur liaison électrique.

2. Connecteur coaxial à fiches haute fréquence pour une pluralité de lignes coaxiales (11),
a) dans lequel les connexions des lignes coaxiales (11) sont disposées directement adjacentes dans une rangée et sont entourées par un boîtier commun,
b) les contacts électriques des conducteurs de signaux et de masse des différentes lignes coaxiales (11) étant disposés les uns à côté des autres et les contacts de signaux (4) sont mutuellement isolés électriquement,
c) un second support intermédiaire commun (9) pour les boîtiers de base (2, 20), réalisé en un matériau électriquement conducteur, étant prévu pour une connexion de nombreuses lignes coaxiales individuelles (11),
d) le second support intermédiaire (9) étant agencé sous forme d'un corps fermé à structure créatrice de rangées comportant des ouvertures (10) situées parallèlement l'une à côté de l'autre,
e) les boîtiers de base (2, 20) étant disposés dans lesdites ouvertures en vue d'une connexion des différentes lignes coaxiales (11),
f) les boîtiers de base (2, 20) étant montés avec possibilité de translation dans les ouvertures (10) prévues dans le second support intermédiaire (9) et
g) les boîtiers de base (2, 20) contenant chacun un contact de signaux (4) disposé de façon centrée et étant constitués d'un matériau électriquement conducteur,
connecteur caractérisé en ce que :
h) le second support intermédiaire (9) est entouré par un boîtier général (1) électriquement conducteur,
i) le second support intermédiaire (9) comporte, pour le nombre total de lignes coaxiales (11) à connecter, des contacts de masse respectifs, se présentant sous la forme de pattes, formées avec possibilité de pliage sur la paroi du support intermédiaire, et
j) aussi bien les conducteurs de masse (8) des lignes coaxiales (11) que les contacts de masse (7) du second support intermédiaire (9) sont pliés d'un certain angle pour établir leur liaison électrique.

3. Connecteur coaxial à fiches haute fréquence selon les revendications 1 ou 2, caractérisé en ce que tous les conducteurs de masse (8) des lignes coaxiales (11) des boîtiers de base (2, 20), engagés dans le premier ou le second support intermédiaire (5 ou 9) et reliés avec les contacts de signaux (4), viennent s'appliquer, après l'engagement du premier ou du second support intermédiaire (5 ou 9) dans le boîtier général (1), parallèlement contre les contacts de masse (7) du boîtier général (1).

4. Connecteur coaxial à fiches haute fréquence selon une ou plusieurs des revendications 1 ou 2 et 3, caractérisé en ce que :
a) un premier boîtier de base (2) comprend un trou (13), disposé de façon centrée, et permettant le passage du conducteur de signaux (3) des lignes coaxiales (11) et
b) il est prévu à l'avant du trou de passage (13) un biseau d'entrée (12), ouvert dans la direction d'introduction des lignes coaxiales et se présentant comme un élargissement en forme d'entonnoir du trou (13) de passage du conducteur de signaux (3).

5. Connecteur coaxial à fiches haute fréquence selon une ou plusieurs des revendications 1 ou 2, 3 et 4, caractérisé en ce que l'isolation (14) du conducteur de signaux (3), au moment de la fixation du conducteur de signaux (3) sur le contact de signaux (4), est engagée dans la partie d'entrée (12) du boîtier de base (2) et est alors soumise à une pression.

6. Connecteur coaxial à fiches haute fréquence selon une ou plusieurs des revendications 1 ou 2, 3, caractérisé en ce qu'un second boîtier de base (20) est formé d'une douille creuse en matière isolante dans laquelle est disposé de façon centrée le contact de signaux (4).

7. Connecteur coaxial à fiches haute fréquence selon une ou plusieurs des revendications 1 ou 2, 3 et 6, caractérisé en ce que le contact de signaux (4) disposé de façon centrée est monté avec possibilité de translation dans la douille en matière isolante.

8. Connecteur coaxial à fiches haute fréquence selon une ou plusieurs des revendications 1 ou 2 ou 3 à 7, caractérisé en ce que l'angle de pliage des conducteurs de masse (8) à partir des lignes coaxiales (11) et des contacts de masse (7), se présentant sous la forme de pattes, à partir de la paroi du boîtier général ou bien à partir de la paroi du second support intermédiaire (9) s'élève respectivement à 90°.

9. Connecteur coaxial à fiches haute fréquence selon une ou plusieurs des revendications 1 ou 2 ou 3 et 8, caractérisé en ce que plusieurs boîtiers généraux (1) sont montés ensemble les uns sur les autres et/ou les uns à côté des autres, pour former un ensemble de connexions à fiches.

10. Connecteur coaxial à fiches haute fréquence selon une ou plusieurs des revendications 1, 2, 3 ou 8, caractérisé en ce que les pattes sont agencées comme une partie du boîtier général ou de la paroi du second support intermédiaire (9).
